# FASCICULE DE BREVET EUROPEEN

(11) **EP 1 026 347 B1**
(45) Date de publication et mention de la délivrance du brevet: **14.07.2004**
(21) Numéro de dépôt: 00400255.6
(22) Date de dépôt: 31.01.2000
(51) Int. Cl.: E05B 65/20, E05B 7/00, E05B 3/00

(54) **Poignée d'ouvrant de véhicule automobile comportant des moyens perfectionnés de montage d'un levier de préhension**
Türgriff für Kraftfahrzeuge mit verbesserten Mitteln zur Montage des Griffelements
Vehicle door handle with improved mounting means for the gripping member

(30) Priorité: 05.02.1999 FR 9901398
(43) Date de publication de la demande: 09.08.2000
(73) Titulaire: VALEO SECURITE HABITACLE S.A.S., 94042 Créteil Cédex (FR)
(72) Inventeur: Josserand, Luc, Torino (IT); Martino, Roberto, Lanzo (IT)
(74) Mandataire: Hervouet, Sylvie

(56) Documents cités:
- EP-A- 0 276 972
- EP-A- 0 374 039
- EP-A- 0 646 688
- EP-A- 0 681 075
- DE-A- 3 030 519
- DE-A- 4 415 571
- FR-A- 2 755 991

## Description

L'invention concerne une poignée d'ouvrant de véhicule automobile comportant des moyens perfectionnés de montage d'un levier de préhension.

L'invention se rapporte plus particulièrement à une poignée d'ouvrant de véhicule automobile, du type dans lequel la poignée comporte un levier de préhension externe qui est destiné à être déplacé par un utilisateur depuis une position de repos jusqu'à une position d'ouverture pour commander une serrure par l'intermédiaire d'une tringlerie comportant un renvoi, du type dans lequel le levier comporte, à une extrémité longitudinale avant, un timon qui s'étend transversalement vers l'intérieur au travers d'un panneau extérieur de carrosserie de l'ouvrant, et qui est articulé, autour d'un axe vertical, sur un support de poignée agencé du côté interne du panneau, et du type dans lequel le levier comporte, à son extrémité arrière, un pied d'actionnement qui s'étend transversalement vers l'intérieur au travers du panneau et qui comporte des moyens de liaison pour coopérer avec le renvoi.

Dans le but de permettre une fixation simple et rapide du levier d'une telle poignée sur l'ouvrant, les documents DE-A-44 15 571 et EP-A-0 646 688 montrent des moyens de fixation par enclenchement du levier sur l'ouvrant à partir de l'extérieur de l'ouvrant avec engagement du timon et du pied arrière chacun au travers d'une ouverture du panneau. Lors du montage du levier sur le support, le timon et le support entrent en coopération par des moyens d'articulation comportant une tige qui est engagée au fond d'une gorge ouverte longitudinalement, et les moyens de liaison du pied arrière s'enclenchent sur le renvoi.

Le but de l'invention est de proposer des moyens de fixation du levier de préhension qui permettent une fixation plus simple et rapide du levier sur l'ouvrant. Les moyens de fixation ne doivent pas être apparents à l'extérieur et ils doivent également permettre un démontage simple et rapide du levier, par exemple pour permettre une réparation du panneau de carrosserie.

Par ailleurs, les moyens de fixation du levier de préhension doivent malgré tout assurer un parfait guidage en rotation du levier entre ses positions de repos et d'ouverture, en évitant à tout prix de laisser subsister des jeux trop importants de fonctionnement nuisibles à la sensation de qualité perçue par l'utilisateur.

Dans ce but, l'invention propose une poignée d'ouvrant de véhicule automobile, du type dans lequel la poignée comporte un levier de préhension externe qui est destiné à être déplacé par un utilisateur depuis une position de repos jusqu'à une position d'ouverture pour commander une serrure par l'intermédiaire d'une tringlerie comportant un renvoi, du type dans lequel le levier comporte, à une extrémité longitudinale avant, un timon qui s'étend transversalement vers l'intérieur au travers d'un panneau extérieur de carrosserie de l'ouvrant, et qui est articulé, autour d'un axe vertical, sur un support de poignée agencé du côté interne du panneau, et du type dans lequel le levier comporte, à son extrémité arrière, un pied d'actionnement qui s'étend transversalement vers l'intérieur au travers du panneau et qui comporte des moyens de liaison pour coopérer avec le renvoi, le levier étant monté sur le support par un mouvement d'approche globalement transversal, de l'extérieur vers l'intérieur jusqu'à une position intermédiaire, au cours duquel le timon et le pied arrière sont engagés chacun au travers d'une ouverture du panneau, et par un mouvement d'accrochage longitudinal, jusqu'à une position finale, au cours duquel le timon et le support entrent en coopération par des moyens d'articulation, les moyens d'articulations comportant une tige qui est engagée au fond d'une gorge ouverte longitudinalement, et au cours duquel les moyens de liaison du pied arrière s'enclenchent sur le renvoi de telle manière qu'ils empêchent un retour du levier vers sa position intermédiaire.

Selon d'autres caractéristiques de l'invention:
- le renvoi est mobile dans un plan perpendiculaire à la direction longitudinale d'accrochage du levier de préhension entre une position de repos et une position d'ouverture qui correspondent respectivement aux positions de repos et d'ouverture du levier;
- le renvoi est rappelé élastiquement vers sa position de repos;
- les moyens de liaison du pied arrière du levier comportent un doigt longitudinal dont l'extrémité libre présente successivement un pan incliné et un décrochement transversal, le décrochement transversal coopérant avec le renvoi pour empêcher un retour du levier vers sa position intermédiaire lorsque le levier a atteint sa position finale de montage ;
- le mouvement longitudinal d'accrochage est effectué d'arrière en avant, et le doigt de liaison du pied arrière du levier s'étend longitudinalement vers l'avant depuis une extrémité interne du pied arrière;
- la poignée comporte un corps de verrouillage muni d'un talon de fixation qui, lorsque le levier atteint sa position finale, est engagé transversalement vers l'intérieur au travers d'un orifice aménagé dans le panneau extérieur de carrosserie pour être engagé dans une cavité complémentaire du support de poignée de telle sorte qu'une surface latérale avant du corps de verrouillage soit en regard d'une face arrière du pied arrière du levier de préhension pour empêcher le retour du levier vers sa position intermédiaire de montage;
- la surface latérale avant du corps de verrouillage et la face arrière du pied arrière du levier de préhension sont en arc de cylindre axé sur l'axe d'articulation du levier;
- la surface latérale avant en arc de cylindre du corps de verrouillage forme le fond d'une gorge aménagée dans une face avant du corps de verrouillage, le pied arrière étant au moins partiellement reçu dans la gorge pour guider l'extrémité arrière du levier selon la direction de son axe de rotation ;
- l'ouvrant comporte un espace interne délimité par deux panneaux, intérieur et extérieur, qui sont reliés par un panneau de chant, le support de poignée est agencé dans l'espace intérieur de l'ouvrant, et la poignée comporte un organe de blocage du talon du corps de verrouillage dans la cavité du support, l'organe de blocage étant monté mobile sur le support de poignée et étant commandé entre une position de déblocage et une position de blocage par un mécanisme de commande qui est susceptible d'être manoeuvré au travers d'une ouverture aménagée dans le panneau de chant de l'ouvrant ;
- l'organe de blocage est monté à coulissement dans le support selon une direction perpendiculaire à la direction transversale d'engagement du corps de verrouillage, et l'organe de blocage comporte au moins un ergot qui, en position de blocage, est reçu dans un logement complémentaire du talon du corps de verrouillage pour empêcher que le corps de verrouillage ne puisse être extrait transversalement vers l'extérieur ;
- l'ergot et le logement coopèrent par deux pans complémentaires qui sont inclinés par rapport à la direction transversale d'engagement du corps de verrouillage et par rapport à la direction de coulissement de l'organe de blocage de telle sorte que, lorsque l'organe de blocage est amené vers sa position de blocage, le corps de verrouillage est sollicité transversalement vers l'intérieur par l'ergot de l'organe de blocage ;
- le talon du corps de verrouillage est guidé en coulissement selon la direction transversale dans le support de poignée ;
- l'organe de blocage présente la forme d'un étrier en U comportant deux branches longitudinales parallèles réunies à leur extrémité arrière par une base qui s'étend perpendiculairement au deux branches et perpendiculairement à la direction transversale, l'étrier est introduit longitudinalement d'avant en arrière, jusqu'à une position avancée de déblocage, dans une glissière complémentaire agencée à l'arrière du support, et l'étrier est amené par les moyens de commande longitudinalement vers l'arrière jusqu'à sa position de blocage dans laquelle des ergots, aménagés aux extrémités avant de chaque branche, sont engagés dans des logements correspondants du talon du corps de verrouillage, ce dernier étant alors reçu entre les deux branches longitudinales de l'étrier de blocage ;
- le support de poignée comporte des moyens de prépositionnement de l'organe de blocage qui, au cours du montage de la poignée, le maintiennent dans sa position de déblocage;
- les moyens de commande sont constitués par une tige filetée d'axe longitudinal qui est vissée dans la base de l'étrier, dont l'extrémité avant prend appui sur une surface qui est fixe longitudinalement, et dont l'extrémité arrière présente une empreinte complémentaire de celle d'un outil de manoeuvre susceptible d'être introduit au travers de l'ouverture du panneau de chant de l'ouvrant;
- la tige filetée est en appui contre une surface latérale du talon du corps de verrouillage;
- le corps de verrouillage peut recevoir un verrou; et
- le corps de verrouillage participe à la fixation du support de poignée sur l'ouvrant.

D'autres caractéristiques et avantages de l'invention apparaîtront à la lecture de la description détaillée qui suit pour la compréhension de laquelle on se reportera aux dessins annexés dans lesquels:
- la figure 1 est une vue schématique en perspective éclatée d'une poignée d'ouvrant selon invention comportant un support agencé du côté interne d'un panneau de carrosserie et un organe de préhension agencé du côté externe du panneau ;
- les figures 2 et 3 sont des vues schématiques respectivement en perspective et en coupe selon un plan longitudinal et transversal de la poignée en cours de montage, le levier de préhension étant illustré en position intermédiaire ;
- les figures 4 et 5 sont des vues similaires à celles des figures 2 et 3, le levier de préhension étant illustré en position finale ;
- la figure 6 est une vue en perpective d'un corps de verrouillage destiné à assurer la fixation définitive du levier de préhension ;
- les figures 7 à 9 sont des vues schématiques similaires à celles des figures 3 et 5, dans lesquelles on a illustré plus particulièrement la mise en place et le blocage d'un corps de verrouillage complémentaire de la poignée ;
- les figures 10 et 11 sont des vues en coupes selon les lignes 10-10 et 11-11 respectivement des figures 8 et 9 illustrant le blocage du corps de verrouillage ;
- la figure 12 est une vue en coupe selon la ligne 12-12 de la figure 9 illustrant le guidage du corps de verrouillage dans le support de poignée ; et
- la figure 13 est une vue en coupe selon la ligne brisée 13-13 de la figure 12.

On a illustré sur la figure 1 une poignée 10 destinée à être montée sur un panneau extérieur de carrosserie 12 d'un ouvrant de véhicule automobile. La poignée 10 comporte pour l'essentiel un support de poignée 14, qui est destiné à être fixé du côté interne du panneau 12, et un levier de préhension 16 qui est destiné à être agencé du côté externe du panneau 12, tout en étant fixé sur le support 14.

Le levier de préhension 16 se présente sous la forme d'une barre qui s'étend selon une direction longitudinale, horizontale par rapport à une orientation conventionnelle du véhicule automobile, et il est articulé sur le support 14 par son extrémité avant 18, autour d'un axe A1 vertical, c'est-à-dire sensiblement paralléle au plan du panneau de carrosserie 12 et perpendiculaire à la direction longitudinale du levier 16.

Bien entendu, les notions d'horizontale et de verticale sont utilisées ici dans le but de simplifier la compréhension de la description et ne doivent pas être conçues comme des limitations de la portée de l'invention, notamment quant à l'orientation de la poignée.

Pour son articulation sur le support 14, l'extrémité avant 18 du levier 16 comporte un timon 20 qui s'étend transversalement vers l'intérieur, au travers d'une ouverture avant 22 aménagée dans le panneau 12, et qui coopère avec un élément de charnière du support 14. A son extrémité arrière 24, le levier de préhension 16 comporte un pied arrière de commande 26 qui est destiné à s'étendre transversalement vers l'intérieur au travers d'une ouverture arrière 28 aménagée dans le panneau 12, de manière à pouvoir commander une tringlerie associée à une serrure afin de provoquer l'ouverture de l'ouvrant lorsque l'utilisateur manipule le levier de préhension 16 en écartant celui-ci par rapport au plan du panneau 12.

Plus particulièrement, on peut voir notamment sur la figure 1 que la tringlerie de commande de la serrure comporte un renvoi 100 qui est articulé sur le support 14 autour d'un axe longitudinal A2. Le renvoi 100 se présente sous la forme d'un élément de plaque qui s'étend dans un plan transversal perpendiculaire à l'axe A2 et qui comporte notamment un segment tubulaire 102 d'axe A2 pour son articulation sur le support 14 et des moyens d'accrochage 104 qui permettent par exemple l'accrochage d'un câble par lequel le renvoi 100 est apte à commander la serrure. Le renvoi 100 est ramené élastiquement d'une position d'ouverture vers une position de repos par un ressort de rappel hélicoïdal à action angulaire 106 qui est monté sur le segment tubulaire 102.

Dans l'exemple de réalisation de l'invention qui est illustré, le support de poignée 14 est destiné à être monté sur le panneau de carrosserie selon un montage en baïonnette et la poignée comporte un corps de verrouillage qui est destiné à être engagé transversalement de l'extérieur vers l'intérieur au travers du panneau extérieur de carrosserie de telle sorte qu'un talon de fixation du corps de verrouillage soit fixé sur le support de verrouillage.

On peut voir sur la figure 1 que le support 14 comporte une surface d'appui avant 30 et une surface d'appui arrière 32 qui sont chacune destinées à venir en appui transversalement vers l'extérieur contre la face interne du panneau de carrosserie. Au niveau de chacune de ces deux surfaces d'appui, le support 14 comporte des pattes d'accrochage 36 qui s'étendent transversalement vers l'extérieur.

Dans l'exemple illustré, le support 14 comporte deux pattes d'accrochage 36 au niveau de sa surface d'appui avant 30 et deux autres pattes 36 au niveau de sa surface d'appui arrière 32.

Pour assurer le montage du support 14, celui-ci est tout d'abord amené, par un premier mouvement d'approche, transversalement de l'intérieur vers l'extérieur en appui contre la face interne du panneau 12, de telle sorte que les pattes 36 sont engagées au travers des ouvertures 22 et 28 correspondantes.

Ensuite, lorsque le support 14 a atteint une position intermédiaire de montage dans laquelle ces deux faces d'appui 30, 32 sont en appui contre la face interne du panneau 12, le support 14 est alors déplacé longitudinalement vers l'avant par simple coulissement le long du panneau de carrosserie 12. Au cours de ce mouvement d'accrochage, les extrémités de chacune des pattes 36 sont destinées à venir s'engager derrière une face externe 42 du panneau de carrosserie 12.

En effet, les ouvertures avant 22 et arrière 28 comportent des bords d'appui 44 qui sont agencés sur la trajectoire des pattes 36 lorsque le support 14 est déplacé longitudinalement vers l'avant depuis une position intermédiaire de montage.

Ainsi, lorsque le support 14 a atteint sa position longitudinale la plus avancée, qui correspond à sa position finale, les pattes 36 empêchent qu'il ne puisse être retiré transversalement vers l'intérieur par rapport au panneau de carrosserie 12.

Par ailleurs, il est prévu des moyens qui permettent de bloquer automatiquement, au moins de manière provisoire, le support 14 lorsqu'il a atteint sa position finale, de manière à l'empêcher de reculer longitudinalement vers l'arrière au risque de dégager les pattes d'accrochage 36.

Pour ce faire, on peut voir que le support 14 comporte, à l'arrière de sa surface d'appui avant 30, et plus exactement en arrière de chacune des pattes 36 portées par cette dernière, deux bras élastiques 48 qui s'étendent sensiblement longitudinalement, qui sont liés au support 14 par leur extrémité avant, et dont l'extrémité arrière s'étend transversalement vers l'extérieur par rapport au plan de la surface d'appui 30 lorsqu'ils sont à l'état libre tels qu'illustrés sur la figure 1.

Les bras élastiques 48, qui sont réalisés venus de matière avec le support, sont susceptibles d'être sollicités transversalement vers l'intérieur de manière à ne plus dépasser transversalement vers l'extérieur par rapport au plan de cette surface. Cela est le cas lorsque l'on amène le support 14 en appui contre la face interne du panneau 12.

Toutefois, lorsque le support 14 atteint sa position finale, les bras élastiques 48 se trouvent en regard de l'ouverture avant 22 de sorte qu'ils peuvent reprendre leur position libre. Leur extrémité arrière se retrouve alors longitudinalement juste en avant d'un bord arrière 52 de l'ouverture 22. De la sorte, s'étendant transversalement vers l'extérieur d'une distance sensiblement égale à l'épaisseur du panneau de carrosserie, les extrémités arrière de chacun des bras 48 se retrouvent alors en appui selon la direction longitudinale, dans le plan du panneau de carrosserie 12, contre le bord arrière 52 de l'ouverture avant 22 qui forme une encoche de verrouillage, empêchant ainsi le recul du support 14.

Comme cela sera décrit en référence aux figures 7 à 13, la poignée selon l'invention comporte des moyens de verrouillage complémentaires, dont l'action s'ajoute à celle des bras élastiques 48 qui, dans ce cas, servent essentiellement à assurer un préverrouillage du support de poignée 14.

Comme on peut le voir plus particulièrement sur les figures 3 et 5, le timon 20 du levier de préhension présente un premier tronçon qui s'étend transversalement vers l'intérieur depuis l'extrémité avant 18 du levier 16, et qui est prolongé longitudinalement vers l'avant par un second tronçon dans lequel est formé une gorge 108 qui débouche longitudinalement vers l'avant. La gorge 108 est destinée à recevoir, lorsque le levier 16 est en position finale, une tige verticale 110 d'axe A1 formée venue de matière avec le support 14.

Comme on peut le voir sur les figures 3 et 5, la tige 110 présente en section une forme de losange à coins arrondis afin d'être plus aisément réalisable par moulage. Toutefois, les formes de la gorge 108 et de la tige 110 sont prévues pour que, une fois la tige 110 engagée dans la gorge 108, elles forment une articulation analogue à un pivot d'axe A1 entre le levier 16 et le support 14. Ainsi que cela est plus particulièrement visible sur les figures 2 et 4, la tige 110 s'étend verticalement entre deux éléments de plaque 112, 114 perpendiculaires à l'axe A1 à l'extrémité avant du support 14. De la sorte, le timon 20, lorsqu'il est engagé autour de la tige 110, est guidé verticalement entre les deux plaques 112, 114, avec un jeu très faible. On remarque par ailleurs que le timon 20 comporte une excroissance transversale 116 qui est elle aussi reçue entre les deux plaques 112, 114, ceci afin d'améliorer la qualité du guidage en rotation de l'extrémité avant 18 du levier 16 autour de l'axe A1.

Par ailleurs, on peut voir sur la figure 3 que le pied arrière 26 du levier 16 comporte, au niveau de son extrémité transversale interne, un doigt de liaison 118 qui s'étend longitudinalement vers l'avant. Le doigt de liaison 118 est sensiblement cylindrique, mais son extrémité libre est taillée en biseau, selon une direction inclinée par rapport aux directions transversale et longitudinale. L'extrémité libre biseautée 120 du doigt de liaison 118 présente par ailleurs un décrochement transversal 122 qui est agencé du côté transversal externe du doigt de liaison 118. Comme on peut le voir sur les figures 2 et 3, le levier de préhension 16 est destiné à être tout d'abord engagé selon une direction sensiblement transversale, de l'extérieur vers l'intérieur, jusqu'à une position intermédiaire de montage dans laquelle il est reculé en arrière de sa position finale. Au cours du mouvement d'approche, le timon 20 est engagé au travers de l'orifice avant 22 et le pied arrière 26 est engagé au travers de l'orifice arrière 28. Éventuellement, le mouvement d'approche peut être un mouvement louvoyant.

Toutefois, en position intermédiaire de montage, l'orientation angulaire du levier 16 autour de l'axe A1 est sensiblement la même que celle qu'il occupe en position de repos. Sur la figure, on peut voir que l'élément de plaque du renvoi 100 présente un bord interne 124 qui, le renvoi 100 étant en position de repos, s'étend juste en avant du pan biseauté 120 du doigt de liaison 118 du levier 16.

Selon l'invention, l'opération de montage de la poignée prévoit alors d'amener le levier 16 longitudinalement vers l'avant jusqu'à une position finale illustrée aux figures 4 et 5.

Au cours de ce mouvement de translation, le timon avant 20 se déplace vers l'avant de telle sorte que la tige 110 du support 14 soit reçue au fond de la gorge 108.

Dans le même temps, l'extrémité libre biseautée 120 du doigt de liaison 118 du pied arrière 26 vient en appui longitudinalement vers l'avant contre le bord interne 124 du renvoi 100. De par sa forme biseautée, le doigt de liaison 118 oblige ainsi le renvoi 100 à pivoter à l'encontre de ses moyens de rappel élastique 106, le renvoi 100 étant alors repoussé transversalement vers l'extérieur jusqu'à ce que le bord 124 ait franchi le décrochement transversal 122 du doigt 18, le ressort 106 continuant alors de solliciter le renvoi 100 en appui par son bord interne 124 contre le doigt cylindrique 118. Le décrochement transversal 122 de ce dernier ayant franchi le bord 124 du renvoi 100, le levier 16 ne peut plus être alors retiré longitudinalement vers l'arrière vers sa position intermédiaire.

Toutefois, pour rendre plus sûre la fixation de ses différents éléments, la poignée comporte un corps de verrouillage 56 présentant une partie externe 58 et un talon de fixation 60 qui s'étend transversalement vers l'intérieur pour être reçu au travers de l'ouverture arrière 28 du panneau extérieur 12 de carrosserie de l'ouvrant et pour être guidé en coulissement selon la direction transversale dans une cavité complémentaire 62 aménagée dans l'extrémité arrière du support de poignée 14 ainsi que cela est particulièrement visible sur la figure 12.

La partie externe 58 présente une face d'appui 63 tournée en regard de la face externe 42 du panneau 12.

Lorsque le support 14 et le levier 16 sont en position finale de montage, le talon 60 du corps de verrouillage 56 est engagé transversalement vers l'intérieur dans la cavité 62 du support 14, depuis l'extérieur de l'ouvrant, de telle sorte que le corps de verrouillage 56 se trouve alors immobilisé par rapport au support 14 dans toutes directions sauf la direction transversale. Or, dans le même temps, on peut voir sur la figure 12 qu'une face latérale arrière 64 est alors en appui longitudinalement vers l'arrière contre un bord arrière 66 de l'ouverture arrière 28. Aussi, le corps de verrouillage 56 empêche toute retrait longitudinal vers l'arrière du support 14 par rapport au panneau extérieur 12, ce qui élimine tout risque de démontage du support 14 au cas où les bras élastiques 48 viendraient à se rompre.

Comme on peut le voir plus particulièrement sur la figure 6, la partie externe 58 du corps de verrouillage 56 présente une surface latérale 126 en arc de cylindre d'axe A1 qui est aménagée en creux dans une face avant 128 de la partie externe 58. La surface latérale en arc de cylindre 126 forme donc le fond d'une gorge taillée dans la face avant 126.

Par ailleurs, le pied arrière 26 du levier 16 présente une face latérale arrière 130 qui est elle aussi en arc de cylindre d'axe A1. Selon un aspect de l'invention, lorsque la poignée 10 est entièrement montée, la face arrière 130 du pied arrière 26 est agencée juste en regard de la surface latérale avant 126 en arc de cylindre du corps de verrouillage 56, et le pied arrière 26 est au moins en partie reçu dans la gorge formée par cette surface avant 126 dans la face avant 128. De la sorte, étant agencées longitudinalement juste en regard et étant séparées par un jeu très faible, les deux surfaces latérales 126, 130 empêchent tout mouvement longitudinal relatif entre le levier 16 et le corps de verrouillage 56. Ainsi, le corps de verrouillage 56 assure une fixation complémentaire du levier 16, ce dernier ne pouvant plus en aucun cas se dégager vers l'arrière.

Par ailleurs, le pied arrière 26 étant reçu dans la gorge, il est également guidé dans la gorge selon la direction verticale parallèle à la direction de l'axe A1 d'articulation du levier 16, ce qui améliore encore la qualité du guidage en rotation de ce dernier.

De plus, on peut voir sur les figures que le pied arrière 26 comporte, à son extrémité transversale interne, des butées 132 qui, lorsque le levier 16 est en position finale de montage, viennent en appui contre des surfaces d'appui complémentaires 134 formées sur le support 14 pour déterminer la position d'ouverture du levier 16, et donc sa course maximale autour de l'axe A1.

Conformément aux enseignements de l'invention, pour assurer la fixation du corps de verrouillage 56 dans la cavité 62 du support 14, la poignée 10 comporte un étrier 68 qui est monté à coulissement longitudinal dans la partie arrière du support 14. L'étrier 68 comporte pour l'essentiel deux branches longitudinales 70 réunies à leur extrémité arrière par une base 72 de telle sorte que, dans un plan perpendiculaire à la direction transversale, l'étrier 68 présente sensiblement la forme d'un U ouvert vers l'avant.

A leur extrémité avant, les branches 70 sont munies chacune d'un ergot 78, chaque ergot 78 s'étendant sensiblement en direction de la branche opposée. Comme cela sera vu par la suite, les ergots 78 sont destinés à être reçus dans des logements complémentaires 80 aménagés dans le talon 60.

L'étrier 68 est destiné à être engagé dans une glissière 74 du support 14 qui débouche longitudinalement à l'arrière. Le guidage précis de l'étrier 68 est assuré notamment par des rails 76 aménagés sur les faces externes des branches 70 du corps de verrouillage 56.

Avant le montage du support 14 sur l'ouvrant, l'étrier 68 est engagée longitudinalement d'arrière en avant dans la glissière 74 jusqu'à une position avancée de déblocage dans laquelle les branches 72 s'étendent de part et d'autre de la cavité 62, les ergots 78 étant agencés en avant de la cavité de manière que l'étrier 68 ne puisse empêcher l'introduction du talon 60 du corps de verrouillage 56 dans la cavité 62.

On notera sur les figures 7 à 9 que le support 14 comporte une lame élastique 82 qui retient l'étrier 68 longitudinalement dans sa position avancée de déblocage pour éviter que celui-ci ne puisse s'échapper de la glissière 74 sous l'effet dé son seul poids.

Lorsque le talon 60 du corps de verrouillage 56 est engagé dans la cavité 62, on peut voir sur les figures 9 et 10 qu'il est reçu entre les deux branches 70 de l'étrier 68. Une fois le corps de verrouillage 56 en place, les logements 80 aménagés dans son talon 60 se trouvent longitudinalement en regard des ergots 78 de l'étrier 68.

Selon un aspect de l'invention, l'étrier 68 est pourvu de moyens de commande qui permettent de le faire reculer longitudinalement jusqu'à une position reculée de blocage dans laquelle les ergots 78 sont reçus dans les logements 80, ce qui assure le blocage transversal du corps de verrouillage 56 par rapport au support 14, et donc son immobilisation complète.

A cet effet, il est prévu une tige filetée 84 d'axe longitudinal qui est vissée au travers de la base 72 de l'étrier. Son extrémité arrière, qui s'étend en arrière de la base 72, comporte une empreinte hexagonale axiale en creux 86 qui permet de la manoeuvrer à l'aide d'un outil de type "clé six pans". A son extrémité avant, la tige filetée 84 comporte une coupelle d'appui 88 qui est destinée à prendre appui axialement vers l'avant sur la surface latérale arrière 64 du talon 60 du corps de verrouillage 56. Éventuellement, l'extrémité avant de la tige 84 peut elle aussi être pourvue d'une empreinte en creux pour faciliter le montage de la tige 84 sur l'étrier 68, ce qui est effectué avant l'introduction de l'étrier 68 dans la glissière 74, et donc avant le montage du support 14 sur l'ouvrant.

Comme on peut le voir sur les figures 10 et 11, on peut ainsi, en manoeuvrant la tige filetée 84 dans le sens convenable, faire reculer longitudinalement l'étrier 68 par rapport au corps de verrouillage 56, qui est fixe selon cette direction, jusqu'à amener les ergots 78 dans les logements 80.

Avantageusement, les ergots 78 et les logements 80 sont pourvus de pans inclinés complémentaires 90, 92 qui, lorsque l'étrier est amené vers sa position reculée de blocage, coopèrent de telle sorte qu'ils provoquent un déplacement du corps de verrouillage 56 transversalement vers l'intérieur, ce qui permet d'assurer un serrage de la face d'appui 63 du corps 56 contre la face externe 42 du panneau extérieur 12. Avantageusement, un joint d'étanchéité 94 sera agencé entre la face d'appui 63 et le panneau 12.

La conception du blocage du corps de verrouillage 56 est particulièrement avantageuse en ce qu'elle permet un montage et démontage aisé du corps de verrouillage sur le support 14, mais dans le cas où ce dernier n'est pas accessible.

En effet, le support de poignée 14 est généralement fixé dans un espace interne de l'ouvrant qui est délimité par le panneau extérieur 12, par un panneau intérieur parallèle au panneau extérieur, et par au moins panneau de chant 96 qui s'étend transversalement pour relier les panneaux intérieur et extérieur 12. Le panneau intérieur est par exemple constitué par un garnissage de contre-porte. Plus particulièrement, comme cela est illustré sur les figures 7 à 9, le support 14 est généralement agencé à une extrémité arrière de l'ouvrant, à proximité d'un panneau de chant vertical 96.

Grâce à l'invention, il suffit donc de prévoir dans le panneau de chant 96, en regard de l'extrémité arrière de la tige filetée 84, un perçage 98 pour le passage d'un outil complémentaire de l'empreinte 86. Ainsi, le blocage ou le déblocage du corps de verrouillage 56 peut se faire sans avoir accès à l'espace interne du panneau, juste en engageant l'outil au travers du perçage 98 pour manoeuvrer la tige filetée 84.

Notamment, pour des réparations qui ne nécessitent que la dépose des parties externes de la poignée, par exemple pour repeindre le panneau de carrosserie, il n'y aura pas besoin de déposer le panneau intérieur de l'ouvrant, ceci tout en évitant d'agencer les moyens de fixation à l'extérieur de l'ouvrant. Ce démontage peut se faire "en aveugle", sans qu'il n'y ait non plus de risque de perdre la tige filetée 84 qui, par conception ne peut être dévissée hors de l'étrier 68 du fait de la présence de l'excroissance radiale formée par la coupelle d'appui 88.

De plus, le corps de verrouillage 56 peut aussi former un carter destiné à recevoir un verrou de condamnation de la serrure de l'ouvrant.

## Revendications

1. Poignée d'ouvrant de véhicule automobile, du type dans lequel la poignée comporte un levier de préhension externe (16) qui est destiné à être déplacé par un utilisateur depuis une position de repos jusqu'à une position d'ouverture pour commander une serrure par l'intermédiaire d'une tringlerie comportant un renvoi (100), du type dans lequel le levier (16) comporte, à une extrémité longitudinale avant, un timon (20) qui s'étend transversalement vers l'intérieur au travers d'un panneau extérieur de carrosserie (12) de l'ouvrant, et qui est articulé, autour d'un axe vertical (A1), sur un support de poignée (14) agencé du côté interne du panneau (12), et du type dans lequel le levier (16) comporte, à son extrémité arrière, un pied d'actionnement (26) qui s'étend transversalement vers l'intérieur au travers du panneau (12) et qui comporte des moyens de liaison (118) pour coopérer avec le renvoi (100),
le levier (16) étant monté sur le support (14) par un mouvement d'approche globalement transversal, de l'extérieur vers l'intérieur jusqu'à une position intermédiaire, au cours duquel le timon (20) et le pied arrière (26) sont engagés chacun au travers d'une ouverture (22, 28) du panneau (12), et par un mouvement d'accrochage longitudinal, jusqu'à une position finale, au cours duquel le timon (20) et le support (14) entrent en coopération par des moyens d'articulation, les moyens d'articulations comportant une tige (110) qui est engagée au fond d'une gorge (108) ouverte longitudinalement, et au cours duquel les moyens de liaison (118) du pied arrière (26) s'enclenchent sur le renvoi (100) de telle manière qu'ils empêchent un retour du levier (16) vers sa position intermédiaire.

2. Poignée selon la revendication 1, **caractérisé en ce que** le renvoi (100) est mobile, dans un plan perpendiculaire à la direction longitudinale d'accrochage du levier de préhension (16), entre une position de repos et une position d'ouverture qui correspondent respectivement aux positions de repos et d'ouverture du levier (16).

3. Poignée selon la revendication 2, **caractérisée en ce que** le renvoi (100) est rappelé élastiquement vers sa position de repos.

4. Poignée selon l'une quelconque des revendications précédentes, **caractérisée en ce que** les moyens de liaison du pied arrière (26) du levier (16) comportent un doigt longitudinal (118) dont l'extrémité libre présente successivement un pan incliné (120) et un décrochement transversal (122), le décrochement transversal (122) coopérant avec le renvoi (100) pour empêcher un retour du levier (16) vers sa position intermédiaire lorsque le levier (16) a atteint sa position finale de montage.

5. Poignée selon la revendication 4, **caractérisée en ce que** le mouvement longitudinal d'accrochage est effectué d'arrière en avant, et **en ce que** le doigt de liaison (118) du pied arrière (26) du levier (16) s'étend longitudinalement vers l'avant depuis une extrémité interne du pied arrière (26).

6. Poignée selon l'une quelconque des revendications précédentes, **caractérisée en ce que** la poignée comporte un corps de verrouillage (56) muni d'un talon de fixation (60) qui, lorsque le levier (16) atteint sa position finale, est engagé transversalement vers l'intérieur au travers d'un orifice (28) aménagé dans le panneau extérieur (12) de carrosserie pour être engagé dans une cavité complémentaire (62) du support de poignée (14) de telle sorte qu'une surface latérale avant (126) du corps de verrouillage soit en regard d'une face arrière (130) du pied arrière (26) du levier de préhension (16) pour empêcher le retour du levier (16) vers sa position intermédiaire de montage.

7. Poignée selon la revendication 6, **caractérisée en ce que** la surface latérale avant (126) du corps de verrouillage (56) et la face arrière (130) du pied arrière (26) du levier de préhension (16) sont en arc de cylindre axé sur l'axe d'articulation (A1) du levier (16).

8. Poignée selon la revendication 7, **caractérisée en ce que** la surface latérale avant en arc de cylindre (126) du corps de verrouillage (56) forme le fond d'une gorge aménagée dans une face avant (128) du corps de verrouillage (56), le pied arrière (26) étant au moins partiellement reçu dans la gorge pour guider l'extrémité arrière du levier (16) selon la direction de son axe de rotation (A1).

9. Poignée selon l'une quelconque des revendications 6 à 8, **caractérisée en ce que** l'ouvrant comporte un espace interne délimité par deux panneaux, intérieur et extérieur (12), qui sont reliés par un panneau de chant (96), **en ce que** le support de poignée (14) est agencé dans l'espace intérieur de l'ouvrant, et **en ce que** la poignée comporte un organe (68) de blocage du talon (60) du corps de verrouillage (56) dans la cavité (62) du support (14), l'organe de blocage (68) étant monté mobile sur le support de poignée (14) et étant commandé entre une position de déblocage et une position de blocage par un mécanisme de commande (84) qui est susceptible d'être manoeuvré au travers d'une ouverture (98) aménagée dans le panneau de chant (96) de l'ouvrant.

10. Poignée selon la revendication 9, **caractérisée en ce que** l'organe de blocage (68) est monté à coulissement dans le support (14) selon une direction perpendiculaire à la direction transversale d'engagement du corps de verrouillage (56), et **en ce que** l'organe de blocage (68) comporte au moins un ergot (78) qui, en position de blocage, est reçu dans un logement complémentaire (80) du talon (60) du corps de verrouillage (56) pour empêcher que le corps de verrouillage (56) ne puisse être extrait transversalement vers l'extérieur.

11. Poignée selon la revendication 10, **caractérisée en ce que** l'ergot (78) et le logement (80) coopèrent par deux pans complémentaires (90, 92) qui sont inclinés par rapport à la direction transversale d'engagement du corps de verrouillage (56) et par rapport à la direction de coulissement de l'organe de blocage (68) de telle sorte que, lorsque l'organe de blocage (68) est amené vers sa position de blocage, le corps de verrouillage (56) est sollicité transversalement vers l'intérieur par l'ergot (78) de l'organe de blocage (68).

12. Poignée selon l'une quelconque des revendications 6 à 11, **caractérisée en ce que** le talon (60) du corps de verrouillage (56) est guidé en coulissement selon la direction transversale dans le support de poignée (14).

13. Poignée selon l'une quelconque des revendications 9 à 12, **caractérisée en ce que** l'organe de blocage (68) présente la forme d'un étrier en U comportant deux branches longitudinales parallèles (70) réunies à leur extrémité arrière par une base (72) qui s'étend perpendiculairement au deux branches (70) et perpendiculairement à la direction transversale, **en ce que** l'étrier (68) est introduit longitudinalement d'avant en arrière, jusqu'à une position avancée de déblocage, dans une glissière (74) complémentaire agencée à l'arrière du support (14), et **en ce que** l'étrier (68) est amené par les moyens de commande (84) longitudinalement vers l'arrière jusqu'à sa position de blocage dans laquelle des ergots (78), aménagés aux extrémités avant de chaque branche (70), sont engagés dans des logements correspondants (80) du talon (60) du corps de verrouillage (56), ce dernier étant alors reçu entre les deux branches longitudinales (70) de l'étrier de blocage (68).

14. Poignée selon l'une quelconque des revendications 9 à 13, **caractérisée en ce que** le support de poignée (14) comporte des moyens (82) de prépositionnement de l'organe de blocage (68) qui, au cours du montage de la poignée, le maintiennent dans sa position de déblocage.

15. Poignée selon l'une quelconque des revendications 9 à 14, **caractérisée en ce que** les moyens de commande sont constitués par une tige filetée (84) d'axe longitudinal (A2) qui est vissée dans la base (72) de l'étrier (68), dont l'extrémité avant (88) prend appui sur une surface (64) qui est fixe longitudinalement, et dont l'extrémité arrière (86) présente une empreinte complémentaire de celle d'un outil de manoeuvre susceptible d'être introduit au travers de l'ouverture (98) du panneau de chant (96) de l'ouvrant.

16. Poignée selon la revendication 15, **caractérisée en ce que** la tige filetée (84) est en appui contre une surface latérale (64) du talon (60) du corps de verrouillage(56).

17. Poignée selon l'une quelconque des revendications précédentes 6 à 16, **caractérisée en ce que** le corps de verrouillage (56) peut recevoir un verrou.

18. Poignée selon l'une quelconque des revendications précédentes, **caractérisée en ce que** le corps de verrouillage (56) participe à la fixation du support de poignée (14) sur l'ouvrant.

## Patentansprüche

1. Kraftfahrzeugtürgriff, vom Typ, bei dem der Griff einen Außengreifhebel (16) enthält, der dazu bestimmt ist, von einem Benutzer aus einer Ruhestellung in eine Öffnungsstellung verlagert zu werden, um über ein Gestänge mit einer Umlenkung (100) ein Schloss zu steuern, wobei der Hebel (16) an einem vorderen Längsende eine Gabelfalle (20) enthält, die sich quer nach innen durch ein Karosserieaußenblechteil (12) der Tür hindurch erstreckt und die um eine senkrechte Achse (A1) herum an einem Griffträger (14) angelenkt ist, der auf der Innenseite des Blechteils (12) angeordnet ist, und wobei der Hebel (16) an seinem hinteren Ende einen Betätigungsfuß (26) enthält, der sich quer nach innen durch das Blechteil (12) hindurch erstreckt und Verbindungsmittel (118) zum Zusammenwirken mit der Umlenkung (100) enthält,
wobei der Hebel (16) am Träger (14) durch eine insgesamt querverlaufende Annäherungsbewegung von außen nach innen bis in eine Zwischenstellung gebracht wird, während der die Gabelfalle (20) und der hintere Fuß (26) jeweils durch eine Öffnung (22, 28) des Blechteils (12) greifen, sowie durch eine Verhakungslängsbewegung bis in eine Endstellung, während der die Gabelfalle (20) und der Träger (14) über Anlenkmittel zusammenwirken, wobei die Anlenkmittel einen Stift (110) enthalten, der an den Grund einer in Längsrichtung offenen Nut (108) eingreift, und während der die Verbindungsmittel (118) des hinteren Fußes (26) an der Umlenkung (100) so verrasten, dass sie eine Rückkehr des Hebels (16) in seine Zwischenstellung verhindern.

2. Griff nach Anspruch 1, **dadurch gekennzeichnet, dass** die Umlenkung (100) in einer senkrecht zur Verhakungslängsrichtung des Greifhebels (16) verlaufenden Ebene zwischen einer Ruhestellung und einer Öffnungsstellung beweglich ist, die der Ruhestellung bzw. der Öffnungsstellung des Hebels (16) entsprechen.

3. Griff nach Anspruch 2, **dadurch gekennzeichnet, dass** die Umlenkung (100) elastisch in ihre Ruhestellung zurückgestellt wird.

4. Griff nach einem der vorangehenden Ansprüche, **dadurch gekennzeichnet, dass** die Verbindungsmittel des hinteren Fußes (26) des Hebels (16) einen Längsfinger (118) enthalten, dessen freies Ende hintereinander eine Schräge (120) und eine Querabstufung (122) aufweist, wobei die Querabstufung (122) mit der Umlenkung (100) zusammenwirkt, um eine Rückkehr des Hebels (16) in seine Zwischenstellung zu verhindern, wenn der Hebel (16) seine Montageendstellung erreicht hat.

5. Griff nach Anspruch 4, **dadurch gekennzeichnet, dass** die Verhakungslängsbewegung von hinten nach vorne erfolgt und dass der Verbindungsfinger (118) des hinteren Fußes (26) des Hebels (16) sich von einem inneren Ende des hinteren Fußes (26) längs nach vorne erstreckt.

6. Griff nach einem der vorangehenden Ansprüche, **dadurch gekennzeichnet, dass** der Griff einen Verriegelungskörper (56) enthält, der mit einem Befestigungsansatz (60) versehen ist, welcher dann, wenn der Hebel (16) seine Endstellung erreicht, quer nach innen durch eine Öffnung (28) hindurch greift, die im Karosserieaußenblechteil (12) ausgeführt ist, um in einen komplementären Hohlraum (62) des Griffträgers (14) so einzugreifen, dass eine vordere Seitenfläche (126) des Verriegelungskörpers einer Hinterseite (130) des hinteren Fußes (26) des Greifhebels (16) gegenüberliegt, um die Rückkehr des Hebels (16) in seine Montagezwischenstellung zu verhindern.

7. Griff nach Anspruch 6, **dadurch gekennzeichnet, dass** die vordere Seitenfläche (126) des Verriegelungskörpers (56) und die Hinterseite (130) des hinteren Fußes (26) des Greifhebels (16) zylinderbogenförmig auf die Anlenkachse (A1) des Hebels (16) zentriert sind.

8. Griff nach Anspruch 7, **dadurch gekennzeichnet, dass** die zylinderbogenförmige vordere Seitenfläche (126) des Verriegelungskörpers (56) den Nutgrund einer Nut bildet, die in einer Vorderseite (128) des Verriegelungskörpers (56) ausgeführt ist, wobei der hintere Fuß (26) zumindest teilweise in der Nut aufgenommen ist, um das hintere Ende des Hebels (16) in Richtung seiner Drehachse (A1) zu führen.

9. Griff nach einem der Ansprüche 6 bis 8, **dadurch gekennzeichnet, dass** die Tür einen Innenraum enthält, der von zwei Blechteilen, nämlich einem inneren und einem äußeren (12) begrenzt wird, die über ein Hochkantblechteil (96) verbunden sind, dass der Griffträger (14) im Innenraum der Tür angeordnet ist und dass der Griff ein Arretierglied (68) zum Arretieren des Ansatzes (60) des Verriegelungskörpers (56) im Hohlraum (62) des Trägers (14) enthält, wobei das Arretierglied (68) verstellbar am Griffträger (14) gelagert ist und zwischen einer Freigabestellung und einer Arretierstellung mittels eines Steuermechanismus (84) gesteuert wird, der durch eine Öffnung (98) hindurch betätigt werden kann, die im Hochkantblechteil (96) der Tür ausgeführt ist.

10. Griff nach Anspruch 9, **dadurch gekennzeichnet, dass** das Arretierglied (68) im Träger (14) in einer Richtung gleitbeweglich gelagert ist, die senkrecht zur querverlaufenden Eingreifrichtung des Verriegelungskörpers (56) verläuft, und dass das Arretierglied (68) zumindest einen Vorsprung (78) enthält, der in Arretierstellung in einer komplementären Aufnahmemulde (80) des Ansatzes (60) des Verriegelungskörpers (56) aufgenommen ist, um zu verhindern, dass der Verriegelungskörper (56) quer nach außen herausziehbar ist.

11. Griff nach Anspruch 10, **dadurch gekennzeichnet, dass** der Vorsprung (78) und die Aufnahmemulde (80) über zwei komplementäre Flächen (90, 92) zusammenwirken, die bezüglich der querverlaufenden Eingreifrichtung des Verriegelungskörpers (56) und bezüglich der Gleitbewegungsrichtung des Arretierglieds (68) so geneigt sind, dass dann, wenn das Arretierglied (68) in seine Arretierstellung gebracht ist, der Verriegelungskörper (56) von dem Vorsprung (78) des Arretierglieds (68) quer nach innen beaufschlagt wird.

12. Griff nach einem der Ansprüche 6 bis 11, **dadurch gekennzeichnet, dass** der Ansatz (60) des Verriegelungskörpers (56) im Griffträger (14) in Querrichtung gleitbeweglich geführt ist.

13. Griff nach einem der Ansprüche 9 bis 12, **dadurch gekennzeichnet, dass** das Arretierglied (68) die Form eines U-förmigen Bügels aufweist, der zwei parallele Längsschenkel (70) enthält, die an ihrem hinteren Ende über eine Basis (72) zusammengeführt sind, die sich senkrecht zu den beiden Schenkeln (70) und senkrecht zur Querrichtung erstreckt, und dass der Bügel (68) in eine komplementäre Gleitführung (74) in Längsrichtung von vorne nach hinten bis in eine vorgerückte Freigabestellung eingeführt wird, die hinter dem Träger (14) angeordnet ist, und dass der Bügel (68) über die Steuermittel (84) längs nach hinten in seine Arretierstellung gebracht wird, in welcher an den vorderen Enden eines jeden Schenkels (70) ausgebildete Vorsprünge (78) in entsprechende Aufnahmemulden (80) des Ansatzes (60) des Verriegelungskörpers (56) eingreifen, wobei letzterer dann zwischen den beiden Längsschenkeln (70) des Arretierbügels (68) aufgenommen ist.

14. Griff nach einem der Ansprüche 9 bis 13, **dadurch gekennzeichnet, dass** der Griffträger (14) Mittel (82) zum Vorpositionieren des Arretierglieds (68) enthält, die im Laufe der Montage des Griffs diesen in seiner Freigabestellung halten.

15. Griff nach einem der Ansprüche 9 bis 14, **dadurch gekennzeichnet, dass** die Steuermittel aus einem Gewindestift (84) mit der Längsachse (A2) bestehen, welcher in die Basis (72) des Bügels (68) eingeschraubt ist und dessen vorderes Ende (88) sich an einer in Längsrichtung festen Fläche (64) abstützt und dessen hinteres Ende (86) eine Prägung aufweist, die komplementär zu der eines Betätigungswerkzeugs ist, das durch die Öffnung (98) des Hochkantblechteils (96) der Tür hindurch einführbar ist.

16. Griff nach Anspruch 15, **dadurch gekennzeichnet, dass** der Gewindestift (84) sich an einer Seitenfläche (64) des Ansatzes (60) des Verriegelungskörpers (56) abstützt.

17. Griff nach einem der Ansprüche 6 bis 16, **dadurch gekennzeichnet, dass** der Verriegelungskörper (56) einen Riegelbolzen aufnehmen kann.

18. Griff nach einem der vorangehenden Ansprüche, **dadurch gekennzeichnet, dass** der Verriegelungskörper (56) zur Befestigung des Griffträgers (14) an der Tür beiträgt.

## Claims

1. Motor vehicle door handle, of the type in which the handle comprises an external gripping lever (16) which is intended to be moved by a user from an idle position to an open position in order to control a lock by means of a linkage comprising a return (100), of the type in which the lever (16) comprises, at a front longitudinal end, a bracket (20) which extends transversely towards the inside through an external bodywork panel (12) of the door, and which is articulated, about a vertical axis (A1), on a handle support (14) arranged on the internal side of the panel (12), and of the type in which the lever (16) comprises, at its rear end, an actuation foot (26) which extends transversely towards the inside through the panel (12) and which comprises connection means (118) for cooperating with the return (100),
the lever (16) being mounted on the support (14) by a roughly transversal approach movement from outside to inside as far as an intermediate position, during which the bracket (20) and the rear foot (26) are each engaged through an opening (22, 28) in the panel (12), and by a longitudinal attachment movement, as far as a final position, during which the bracket (20) and the support (14) come into cooperation through articulation means, the articulation means comprising a rod (110) which is engaged at the bottom of a groove (108) open longitudinally, and during which the connection means (118) of the rear foot (26) engage on the return (100) so that they prevent a return of the lever (16) to its intermediate position.

2. Handle according to Claim 1, **characterised in that** the return (100) is able to move, in a plane perpendicular to the longitudinal attachment direction of the gripping lever (16), between an idle position and an open position which correspond respectively to the idle and open positions of the lever (16).

3. Handle according to Claim 2, **characterised in that** the return (100) is elastically returned to its idle position.

4. Handle according to any one of the preceding claims, **characterised in that** the connection means of the rear foot (26) of the lever (16) comprise a longitudinal finger (118) whose free end has successively an inclined surface (120) and a transverse step (122), the transverse step (122) cooperating with the return (100) in order to prevent a return of the lever (16) to its intermediate position when the lever (16) has reached its final mounting position.

5. Handle according to Claim 4, **characterised in that** the longitudinal attachment movement is effected from rear to front, and **in that** the connecting finger (118) of the rear foot (26) of the lever (16) extends longitudinally towards the front from an internal end of the rear foot (26).

6. Handle according to any one of the preceding claims, **characterised in that** the handle comprises a locking body (56) provided with a fixing heel (60) which, when the lever (16) reaches its final position, is engaged transversely towards the inside through an orifice (28) formed in the external bodywork panel (12) in order to be engaged in a complementary cavity (62) in the handle support (14) so that a front lateral surface (126) of the locking body is opposite a rear face (130) of the rear foot (26) of the gripping lever (16) in order to prevent the return of the lever (16) to its intermediate mounting position.

7. Handle according to Claim 6, **characterised in that** the front lateral surface (126) of the locking body (56) and the rear face (130) of the rear foot (26) of the gripping lever (16) are in an arc of a circle aligned on the articulation axis (A1) of the lever (16).

8. Handle according to Claim 7, **characterised in that** the front lateral surface in an arc of a circle (126) of the locking body (56) forms the bottom of a groove formed in a front face (128) of the locking body (56), the rear foot (26) being at least partially received in the groove in order to guide the rear end of the lever (16) in the direction of its rotation axis (A1).

9. Handle according to any one of Claims 6 to 8, **characterised in that** the door comprises an internal space delimited by two panels, internal and external (12), which are connected by an edge panel (96), **in that** the handle support (14) is arranged in the internal space of the door, and **in that** the handle comprises a member (68) for locking the heel (60) of the locking body (56) in the cavity (62) of the support (14), the locking member (68) being mounted so as to move on the handle support (14) and being controlled between an unlocking position and a locking position by a control mechanism (84) which is able to be manoeuvred through an opening (98) formed in the edge panel (96) of the door.

10. Handle according to Claim 9, **characterised in that** the locking member (68) is slidably mounted in the support (14) in a direction perpendicular to the transverse direction of engagement of the locking body (56), and **in that** the locking member (68) comprises at least one lug (78) which, in the locking position, is received in a complementary housing (80) in the heel (60) of the locking body (56) in order to prevent the locking body (56) being able to be extracted transversely towards the outside.

11. Handle according to Claim 10, **characterised in that** the lug (78) and the housing (80) cooperate through two complementary surfaces (90, 92) which are inclined with respect to the transverse direction of engagement of the locking body (56) and with respect to the direction of sliding of the locking member (68) so that, when the locking member (68) is brought towards its locking position, the locking body (56) is forced transversely towards the inside by the lug (78) of the locking member (68).

12. Handle according to any one of Claims 6 to 11, **characterised in that** the heel (60) of the locking body (56) is slidably guided in the transverse direction in the handle support (14).

13. Handle according to any one of Claims 9 to 12, **characterised in that** the locking member (68) has the form of a U-shaped stirrup comprising two parallel longitudinal arms (70) joined at their rear end by a base (72) which extends perpendicular to the two arms (70) and perpendicular to the transverse direction, **in that** the stirrup (68) is introduced longitudinally from front to rear, as far as an advanced unlocking position, in a complementary runner (74) arranged at the rear of the support (14), and **in that** the stirrup (68) is brought by the control means (84) longitudinally towards the rear as far as its locking position in which lugs (78), provided at the front ends of each arm (70), are engaged in corresponding housings (80) in the heel (60) of the locking body (56), the latter then being received between the two longitudinal arms (70) of the locking stirrup (68).

14. Handle according to any one of Claims 9 to 13, **characterised in that** the handle support (14) comprises means (82) of pre-positioning the locking member (68) which, during the mounting of the handle, hold it in its unlocking position.

15. Handle according to any one of Claims 9 to 14, **characterised in that** the control means consist of a threaded rod (84) of longitudinal axis (A2) which is screwed into the base (72) of the stirrup (68), the front end (88) of which bears on a surface (64) which is fixed longitudinally, and the rear end (86) of which has an impression complementary to that of a manoeuvring tool able to be introduced through the opening (98) of the edge panel (96) of the door.

16. Handle according to Claim 15, **characterised in that** the threaded rod (84) is in abutment against a lateral surface (64) of the heel (60) of the locking body (56).

17. Handle according to any one of the preceding Claims 6 to 16, **characterised in that** the locking body (56) can receive a bolt.

18. Handle according to any one of the preceding claims, **characterised in that** the locking body (56) participates in the fixing of the handle support (14) on the door.
